# FASCICULE DE BREVET EUROPEEN

(11) **EP 1 851 498 B1**
(45) Date de publication et mention de la délivrance du brevet: **15.05.2013**
(21) Numéro de dépôt: 03743918.9
(22) Date de dépôt: 10.03.2003
(51) Int. Cl.: F28F 1/40

(54) **TUBES RAINURES A UTILISATION REVERSIBLE POUR ECHANGEURS THERMIQUES**
GESCHLITZTES ROHR ZUR UMSCHALTBAREN VERWENDUNG EINES WÄRMETAUSCHERS
SLOTTED TUBE WITH REVERSIBLE USAGE FOR HEAT EXCHANGERS

(30) Priorité: 12.03.2002 FR 0203067
(43) Date de publication de la demande: 07.11.2007
(73) Titulaire: KME France SAS, 92400 Courbevoie (FR)
(72) Inventeur: LETERRIBLE, Pascal, F-27720 Dangu (FR); AVANAN, Nicolas, F-60590 Talmontier (FR)
(74) Mandataire: Schmidt, Martin Peter
(86) Numéro de dépôt international: PCT/FR2003/000760
(87) Numéro de publication internationale: WO 2003/076861

(56) Documents cités:
- EP-A- 0 148 609
- EP-A- 0 518 312
- EP-A- 0 591 094
- US-A- 5 692 560
- PATENT ABSTRACTS OF JAPAN vol. 1997, no. 05, 30 mai 1997 (1997-05-30) & JP 09 021594 A (HITACHI LTD), 21 janvier 1997 (1997-01-21)
- CAVALLINI ET AL: "HEAT TRANSFER AND PRESSURE DROP DURING CONDENSATION OF REFRIGERANTS INSIDE HORIZONTAL ENHANCED TUBES" INTERNATIONAL JOURNAL OF REFRIGERATION, vol. 23, no. 1, janvier 2000 (2000-01), pages 4-25, XP002223533 OXFORD, GB ISSN: 0140-7007

## Description

### DOMAINE DE L'INVENTION

L'invention concerne le domaine des tubes pour échangeurs de chaleur, et plus spécialement le domaine des échangeurs de chaleur fonctionnant en évaporation/condensation et en mode réversible. L'invention se rapporte à l'utilisation d'échangeurs de chaleur définie la revendication 1.

### ETAT DE LA TECHNIQUE

Le document EP 0148609, considéré comme représentant l'état de la technique le plus proche de l'objet de la revendication 1, divulgue l'utilisation d'un échangeur de chaleur en mode condensation ou invaporation (sans être réversible), ledit échangeur comprenant des tubes rainurés métalliques, d'épaisseur Tp en fond de rainure, de diamètre extérieur De, lesdits tubes étant rainurés intérieurement par N rainures hélicoïdales d'angle d'apex (α), de hauteur H, de largeur de base L_{N} et d'angle d'hélice β, deux nervures consécutives étant séparés par une rainure typiquement à fond plat de largeur L_{R}, avec un pas égal à L_{R}+L_{N}, oú:
a) De= 9,52nm; b) N= 60;
c) H= 0,2 mm;
d) 30°<d<60°;
e) β= 18°;
f) le facteur de cavallini est égal a 3.15.

De plus, l'on connaît un grand nombre de documents décrivant la géométrie de tubes rainurés utilisés dans les échangeurs de chaleur.

A titre d'exemple, on peut citer la demande de brevet EP-A2-0 148 609 qui décrit des tubes à rainures triangulaires ou trapézoïdales présentant les caractéristiques suivantes :
- un rapport H/Di compris entre 0,02 et 0,03, H désignant la profondeur des rainures (ou la hauteur des nervures), et Di le diamètre intérieur du tube rainuré,
- un angle d'hélice β par rapport à l'axe de tube compris entre 7 et 30°,
- un rapport S/H compris entre 0,15 et 0,40, avec S désignant la section transversale de la rainure,
- un angle d'apex α des nervures compris entre 30 et 60°.
Ces caractéristiques de tube sont adaptées à des fluides à transition de phase, les performances des tubes étant analysées de manière distincte lors de l'évaporation du fluide et lors de la condensation du fluide.

La demande japonaise n° 57-58088 décrit des tubes à rainures en V, avec H compris entre 0,02 et 0,2 mm, et avec un angle β compris entre 4 et 15°.
Des tubes voisins sont décrits dans la demande japonaise n°57-58094.

La demande japonaise n° 52-38663 décrit des tubes à rainures en V ou U, avec H compris entre 0,02 et 0,2 mm, un pas P compris entre 0,1 et 0,5 mm et un angle β compris entre 4 et 15°.
Le brevet US n° 4,044,797 décrit des tubes à rainures en V ou U voisins des tubes précédents.

Le modèle d'utilité japonais n°55-180186 décrit des tubes à rainures trapézoïdales et nervures triangulaires, avec une hauteur H de 0,15 à 0,25 mm, un pas P de 0,56 mm, un angle d'apex α (angle appelé θ dans ce document) typiquement égal à 73° , un angle β de 30°, et une épaisseur moyenne de 0,44 mm.

Les brevets US n° 4,545,428 et n°4,480,684 décrivent des tubes à rainures en V et nervures triangulaires, avec la hauteur H comprise entre 0,1 et 0,6 mm, un pas P compris entre 0,2 et 0,6 mm, un angle d'apex α compris entre 50 et 100°, une angle d'hélice β compris entre 16 et 35°.

Le brevet japonais n° 62-25959 décrit des tubes à rainures et nervures trapézoïdales, avec une profondeur de rainure H comprise entre 0,2 et 0,5 mm, un pas P compris entre 0,3 et 1,5 mm, la largeur moyenne des rainures étant au moins égale à la largeur moyenne des nervures. Dans un exemple, le pas P est de 0,70 mm et l'angle d'hélice β est de 10°.

Enfin, le brevet européen EP-B1-701 680, au nom de la demanderesse, décrit des tubes rainurés, avec rainures typiquement à fond plat et avec des nervures de hauteur H différente, d'angle d'hélice β compris entre 5 et 50°, d'angle d'apex α compris entre 30 et 60°, de manière obtenir de meilleures performances après le sertissage des tubes et montage dans les échangeurs.

D'une manière générale, les performances techniques et économiques des tubes, qui résultent du choix de la combinaison de moyens définissant les tubes (H, P, α, β, forme des rainures et nervures, etc...), doivent satisfaire à quatre exigences concernant :
- d'une part, les caractéristiques relatives au transfert de chaleur (coefficient d'échange thermique), domaine dans lequel les tubes rainurés sont très supérieurs aux tubes non rainurés, de sorte qu'à échange thermique équivalent, la longueur de tube rainuré nécessaire sera moindre que celle de tube non rainuré,
- d'autre part, les caractéristiques relatives aux pertes de charge, de faibles pertes de charge permettant d'utiliser des pompes ou compresseurs de plus faible puissance, encombrement et coût,
- en outre, les caractéristiques relatives aux propriétés mécaniques des tubes, typiquement en relation avec la nature des alliages utilisés ou avec l'épaisseur moyenne des tubes, épaisseur qui conditionne le poids du tube par unité de longueur, et donc influe sur son prix de revient.
- enfin, la faisabilité industrielle des tubes et la vitesse de production qui conditionne le prix de revient du tube chez le fabricant de tubes.

### PROBLEMES POSES

D'une part, comme cela résulte de l'état de la technique, il y a un grand nombre et une très grande diversité d'enseignements en ce qui concerne les tubes rainurés, sachant qu'ils visent généralement l'optimisation de l'échange thermique et la diminution de perte de charge.
D'autre part, chacun de ces enseignements offre lui-même le plus souvent une large étendue de possibilités, les paramètres étant généralement définis par des plages de valeurs relativement larges.
Enfin, ces enseignements concernent, quand cela est spécifié, les échanges avec fluide frigorigène, fluide qui, typiquement, s'évapore ou se condense dans le circuit frigorifique, le fluide ayant un comportement différent en évaporation et en condensation. Jusqu'à présent, ces enseignements concernent des tubes rainurés pour échangeurs fonctionnant soit en condensation, soit en évaporation.

En définitive, l'homme du métier a déjà beaucoup de difficultés pour tirer la quintessence de l'état de la technique, parmi un si grand nombre de données, parfois contradictoires.
L'homme du métier sait par contre qu'un tube typique du commerce, à nervures triangulaires comme représenté à la figure 1, présente typiquement les caractéristiques suivantes : diamètre extérieur De = 12 mm, hauteur de nervure H = 0,25 mm, épaisseur de paroi du tube Tf = 0,35 mm, nombre de nervures N = 65, angle d'hélice β = 15°, angle d'apex α = 55°.

De manière à répondre à une demande du marché, l'objet de la présente invention concerne l'utilisation de tubes pour échangeurs à applications réversibles, c'est à dire une utilisation oú des tubes ou échangeurs sont utilisés avec des fluides frigorigènes à changement de phase, tantôt en évaporation, tantôt en condensation, c'est-à-dire soit pour refroidir, par exemple comme climatiseurs, soit pour réchauffer, par exemple comme moyens de chauffage, typiquement de l'air ou un fluide secondaire.

Plus particulièrement, la présente invention a pour objet l'utilisation de tubes qui, non seulement présentent un excellent compromis entre les performances thermiques en mode évaporation et en mode condensation de fluide frigorigène, mais qui, de plus, présentent intrinsèquement des performances élevées aussi bien en évaporation qu'en condensation.

La demanderesse a donc recherché des tubes et échangeurs à la fois économiques, avec un poids par mètre relativement peu élevé, et des performances d'échange thermique élevées, à la fois en évaporation et en condensation.

### DESCRIPTION DE L'INVENTION

Selon l'invention, les tubes métalliques rainurés, d'épaisseur T_{f} en fond de rainure, de diamètre extérieur De, typiquement destinés à la fabrication d'échangeurs de chaleur fonctionnant en évaporation ou en condensation ou en mode réversible et utilisant un fluide frigorigène à changement de phase, rainurés intérieurement par N nervures hélicoïdales d'angle d'apex α, de hauteur H, de largeur de base L_{N} et d'angle d'hélice β, deux nervures consécutives étant séparées par une rainure typiquement à fond plat de largeur L_{R}, avec un pas P égal L_{R} + L_{N} , sont tels que,
a) le diamètre extérieur De est compris entre 4 et 20 mm,
b) le nombre N de nervures va de 46 à 98, en fonction notamment du diamètre De,
c) la hauteur H des nervures va de 0,18 mm à 0,40 mm, en fonction notamment du diamètre De,
d) l'angle d'apex α tel que 20° ≤ α < 28°,
e) l'angle d'hélice β va de 18° à 35°, ledit tube présentant un facteur de Cavalini au moins égal à 3.5,
de manière à obtenir simultanément un coefficient d'échange thermique élevé à la fois en évaporation et en condensation, une faible perte de charge et un tube le plus léger possible et cela sans surcoût de fabrication par rapport aux tubes spécifiques à l'évaporation ou à la condensation.

Suite à ses travaux de recherche, la demanderesse a réussi à résoudre les problèmes posés par la combinaison de moyens et l'ensemble de caractéristiques qui précèdent.

La caractéristique définie sous a) définit la plage de diamètre extérieur De des tubes dans le domaine d'application visé par les tubes selon l'invention.

La caractéristique sous b), relative au nombre N de rainures, et donc au pas P correspondant, spécifie que ce nombre doit être relativement élevé. Les essais de la demanderesse avec des batteries à ailettes ont montré que ce nombre de rainures a une grande influence sur la performance thermique des échangeurs.

Ainsi, par exemple, pour un diamètre de tube De 9,52 mm :
- quand le nombre N est inférieur à 46, il a été observé que la performance de l'échangeur chutait considérablement.
- en ce qui concerne la limite supérieure du nombre N, elle est essentiellement d'ordre technologique et pratique, et dépend des possibilités technique de fabrication des tubes rainurés, cette limite supérieure varie donc, et augmente avec le diamètre De du tube.
Il a été observé sur un tube de 12 mm de diamètre De, qu'un nombre de nervures N de 98 assure une performance thermique élevée de l'échangeur en évaporation et en condensation.

En ce qui concerne la caractéristique sous c), relative à la hauteur H des nervures ou profondeur des rainures, les limites de H résultent des observations suivantes :
- pour des valeurs de H supérieures à 0,40 mm, il a été noté une faisabilité technique moindre, car il n'est pas aisé de fabriquer des nervures de très grande hauteur, et il a été noté en outre une augmentation de la perte de charge,
- pour des valeurs de H inférieures à 0,20 mm, il a été noté que la performance d'échange thermique diminue trop et devient insuffisante.
Cette hauteur H peut varier avec le diamètre du tube, les tubes de plus grand diamètre ayant de préférence les nervures de plus grande hauteur.

La caractéristique sous d), relative à l'angle d'apex α, prévoit que cet angle doit être choisi dans une plage relativement étroite (20° - 28°) et avec de valeurs d'angle d'apex α relativement faibles.
D'une part, une faible valeur d'angle α est préférable pour améliorer la performance du transfert de chaleur pour diminuer la perte de charge et pour diminuer le poids du tube / m. C'est avec des nervures trapézoïdales que l'angle α peut être le plus faible. Cependant, la limite inférieure est essentiellement lié à la fabrication de tubes rainurés selon l'invention pour conserver une haute cadence de production.

La caractéristique sous e), relative à l'angle d'hélice β, montre que cet angle doit être au moins égal à 18° pour résoudre les problèmes de l'invention, et au plus égal à 35° à cause de l'augmentation significative des pertes de charge, notamment avec certains fluides frigorigènes, par exemple le fluide frigorigène R134a.

En ce qui concerne l'épaisseur Tf du tube en fond de rainure, elle peut varier en fonction du diamètre De, de manière à avoir à la fois des propriétés mécaniques suffisantes, notamment une résistance à la pression interne, une économie de matière maximum, et donc un coût matière optimisé, et un poids au mètre le plus faible possible. Cette épaisseur Tf est de 0,28 mm pour un tube de 9,55 mm de diamètre De, et de 0,35 mm pour un tube de 12,7 mm de diamètre De.

L'ensemble de ces moyens permet de définir une sélection de tubes, tubes spécifiques particulièrement adaptés aux échangeurs avec fluides frigorigènes à changement de phase, de manière à avoir simultanément un coefficient d'échange thermique élevé en évaporation et en condensation, une faible perte de charge et un tube le plus léger possible.

### DESCRIPTION DES FIGURES

Les figures 1a et 1b sont destinées à illustrer la signification des différents paramètres utilisés pour définir les tubes utilisés dans la méthode selon l'invention.
La figure 1a représente une vue partielle d'un tube rainuré (1), en coupe partielle selon l'axe du tube, de manière à illustrer l'angle d'hélice β.
La figure 1b représente une vue partielle d'un tube rainuré (1), en coupe partielle perpendiculairement à l'axe du tube, de manière à illustrer le cas d'un tube comprenant une succession de nervures (2) de hauteur H, nervures de forme sensiblement triangulaire, de largeur L_{N} à la base et d'angle d'apex α, séparées par des rainures (3) de forme sensiblement trapézoïdale et de largeur L_{R}, L_{R} étant la distance entre deux rainures nervures. Ce tube a une épaisseur Tf, un diamètre extérieur De, un diamètre intérieur Di et un pas P égal L_{R} + L_{N}.
Les figures 2a à 2c sont des coupes partielles d'un tube de 8 mm de diamètre De et de 0,26 mm d'épaisseur Tf, selon un exemple de réalisation de l'invention, dans lequel les nervures forment une alternance de nervures trapézoïdales de hauteur H1 et de hauteur H2 < H1, à différentes échelles.
La figure 2a représente 3 nervures (2) complètes et 2 nervures partielles, espacées par des rainures (3), et porte une échelle "200 µm".
La figure 2b représente 2 nervures complètes et porte une échelle "100 µm".
La figure 2c représente 1 seule nervure (2) et porte une échelle "50 µm".
La figure 3 représente une coupe partielle d'un tube de 9,52 mm de diamètre De et de 0,30 mm d'épaisseur Tf selon l'invention.

Les différentes courbes de la figure 4 donnent, en condensation à 30°C avec fluide R22, le coefficient d'échange Hi (en W/m².K) en ordonnée en fonction du débit de fluide G, en abscisse (en Kg/m².s).
Les différentes courbes de la figure 5 donnent, en évaporation à 0°C du fluide R22, le coefficient d'échange Hi (en W/m².K) en ordonnée en fonction du débit de fluide G, en abscisse (en Kg/m².s).
Ces courbes correspondent à une tube selon l'invention - noté E selon la figure 3, et à des tubes de l'état de la technique notés "A", "C", "D" et "S", tous ces tubes étant de même diamètre extérieur De = 9,52 mm. Voir les exemples de réalisation.

Les figures 6 et 7 indiquent, en ordonnée, la puissance frigorifique d'échange mesurée en watt d'une batterie de tubes et d'ailettes en fonction, en abscisse de la vitesse frontale de l'air qui circule entre les ailettes exprimée en m/s.
Ces courbes correspondent à une tube selon l'invention - noté E, selon les figures 2a à 2c, et à des tubes de l'état de la technique notés "A", "B" et "S", tous ces tubes étant de même diamètre extérieur De = 8,00 mm. Voir les exemples de réalisation.
La batterie (4), schématisée sur la figure 8, est formée de tubes (1) de De = 9,52 mm et forme un bloc de dimensions : 400 mm x 400 mm x 65 mm, avec une densité de 12 ailettes (5) par 25,4 mm, la batterie (4) comprenant 3 rangées de 16 tubes rainurés (1), et le fluide frigorigène étant le R22.
La figure 6 est relative aux mesures en condensation sur la même batterie que précédemment, avec une température d'entrée d'air de 23,5°C et une température de condensation de 36°C du fluide frigorigène R22.
La figure 7 est relative aux mesures en évaporation sur la même batterie, avec une température d'entrée de 26,5°C, et une température d'évaporation de 6°C du fluide frigorigène R22.

La figure 8 est une vue schématique en perspective de la batterie (4) de tubes (1) avec ailettes (5) ayant servi aux tests.
La figure 9 représente graphiquement en ordonnée le gain de puissance frigorifique en évaporation des batteries, selon la figure 7, avec une vitesse d'air de référence de 1,25 m/s, en fonction du facteur de Cavallini en abscisse pour les différents tubes testés : tube lisse S, tube E selon l'invention, et tubes A et B selon l'état de la technique.

La figure 10 est un graphique indiquant, en ordonnée, le coefficient d'échange thermique Hi (W/m².K) sur tubes en évaporation avec le fluide frigorigène R407C, en fonction du pourcentage pondéral de vapeur dans le fluide frigorigène, en abscisse, la température d'évaporation étant de 5°C. Les mesures ont été faites avec un flux de chaleur de 12 kW/m² et un débit massique de 100 ou 200 kg/m².s de fluide frigorigène R407C, comme indiqué sur la figure, sur des tubes de diamètre De égal à 9,52mm.

La figure 11 est une vue d'une portion de surface interne d'un tube rainuré selon l'invention doté d'une contre-rainure axiale (30), avec, au-dessous, sa représentation schématique.

### DESCRIPTION DETAILLEE DE L'INVENTION

Selon une modalité de l'invention illustrée sur les figures 2a à 2c, lesdites nervures peuvent former une succession de nervures de hauteur H1=H et de hauteur H2 = a.Hl, avec a compris entre 0,6 et 0,9, et de préférence compris entre 0,70 et 0,85, la valeur de a étant voisine de 0,75 sur les figures 2a à 2c.
Typiquement, et comme illustré sur ces figures, ladite succession peut être une alternance de nervures de hauteur H1 et de nervures de hauteur H2 séparées par un fond de rainure typiquement plat.
Cependant, comme illustré sur la figure 3, les tubes rainurés selon l'invention ne comprennent pas nécessairement une telle alternance de nervures à hauteur différencié comme sur les figures 2a à 2c, les nervures pouvant avoir sensiblement la même hauteur.

Typiquement, dans le cas de tubes de 9,52 mm de diamètre De, on peut avoir :
- H allant de 0,18 à 0,3 mm,
- et/ou N inférieur à 75, et allant de préférence de 64 à 70.
De même, lorsque De est au moins égal à 9,55 mm, on peut avoir :
- H allant de 0,25 à 0,40 mm,
- N allant de 70 à 98.

En ce qui concerne l'angle d'apex α, une plage selon l'invention de l'angle d'apex α va de 20° à 28°, une plage encore plus restreinte allant de 22° à 25° assurant le meilleur compromis entre les exigences en matière de performance technique et celles liées à l'expansion des tubes en vue de leur solidarisation aux ailettes des batteries.

En ce qui concerne l'angle d'hélice β, une plage préférée de l'angle d'hélice β peut aller de 22° à 30°, une plage encore plus restreinte allant de 25° à 28° assurant le meilleur compromis entre les exigences en matière de performance technique et celles liées à la perte de charge. Cet angle peut varier avec le diamètre intérieur Di : il a été trouvé avantageux d'avoir un rapport β/Di supérieur à 2,40 °/mm, et de préférence supérieur à 3 °/mm.

De préférence, lesdites nervures ont un profil de type "trapèze" avec une base de largeur L_{N} et un sommet, raccordés par des bords latéraux faisant entre eux ledit angle d'apex α, comme illustré sur la figure 2c, ledit sommet comprenant une partie centrale sensiblement plate, typiquement parallèle à ladite base, mais éventuellement en pente par rapport à ladite base.
Quelle que soit le cas, ledit sommet de ladite nervure formant un petit côté du trapèze peut présenter des bords arrondis ou non, c'est-à-dire à très faible rayon de courbure, ces bords formant un raccordement dudit sommet audits bords latéraux.
Lesdits bords arrondis peuvent présenter un rayon de courbure allant typiquement de 40µm à 100 µm, et allant de préférence de 50 µm à 80µm, comme illustré sur les figures 2a à 2c. Ces plages de rayon de courbure correspondent à un compromis entre les performances thermiques des tubes et la faisabilité des tubes, les outils destinés à fabriquer les tubes avec les plus petits rayons de courbure ayant le plus tendance à s'user.
Lorsque les bords ne sont pas arrondis, comme illustré sur la figure 3, le rayon de : courbure peut être typiquement inférieur à 50 µm, et même inférieur à 20 µm.

Selon l'invention, la largeur L_{R} du fond plat de ladite rainure et la largeur L_{N} de la base de ladite nervure peuvent être telles que L_{R} = b.L_{N} avec b allant de 1 à 2, et de préférence de 1,1 à 1,8, de manière à avoir un tube présentant un poids par mètre relativement bas.

Typiquement, et comme illustré sur les figures 2a à 2c et 3, les dites nervures et ledit fond plat des dites rainures peuvent se raccorder avec un rayon de courbure inférieur à 50 µm, et de préférence inférieur à 20 µm. Dans ce cas, il semble qu'il y ait un meilleur décollement du film liquide de fluide frigorigène de la paroi interne du tube, ce qui favorise l'échange thermique.

Les tubes utilisés selon l'invention présentent même en l'absence de rainurage axial, un facteur de Cavallini au moins égal à 3,5. Ils peuvent présenter avantageusement un facteur de Cavallini au moins égal à 4,0.

Le facteur de Cavallini Rx^2 (Rx .Rx) qui intervient dans les modèles d'évaluation du coefficient d'échange, est un facteur purement géométrique égal à : ${\left[\left[2.⁢N.H.\left(1-Sin\left(α/2\right)/3,14.⁢Di.Cos\left(α/2\right)\right)+1\right]/Cos β\right]}^{∧} ⁢ 2$

De manière à augmenter encore le facteur de Cavallini, et comme illustré sur la figure 11, les tubes selon l'invention peuvent comprendre en outre un rainurage axial (30) créant dans lesdites nervures des encoches à profil typiquement triangulaire à sommet arrondi, ledit sommet présentant un angle γ allant de 25 à 65°, ladite partie inférieure ou sommet est à une distance h du fond desdites rainures allant de 0 à 0,2 mm.
Un tel rainurage axial peut être obtenu une fois formées lesdites nervures par passage d'une molette de rainurage dans le sens axial.

Les tubes rainurés selon l'invention peuvent être en cuivre et alliages de cuivre, aluminium et alliages d'aluminium. Ces tubes peuvent être obtenus typiquement par rainurage de tubes, ou éventuellement, par rainurage à plat d'une bande métallique puis formation d'un tube soudé.

### EXEMPLES DE REALISATION

### I - Fabrication des tubes :

Les essais ont été réalisés sur tubes de cuivre de 8,0 mm ou de 9,52 mm de diamètre extérieur.
On a fabriqué le tube "E" de l'invention selon les figures 2a à 2c avec un diamètre De de 8,0 mm, et selon la figure 3 avec un diamètre De de 9,52 mm, ainsi que des tubes comparatifs "S" ou lisse, "C", "D", qui présentent un angle d'hélice β élevé (au moins égal à 20°), destinés à la condensation selon l'état de la technique, et des tubes comparatifs "A" et "B", qui présentent un angle d'apex α élevé (au moins égal à 40°) et un angle d'hélice β faible (au plus égal à 18°), destinés à l'évaporation selon l'état de la technique.
Les tubes E, A, B, C ont été fabriqués par rainurage d'un tube de cuivre lisse - tube S, alors que la tube D a été fabriqué par rainurage à plat d'une bande métallique puis formation d'un tube soudé.

Un certain nombre d'essais ont été réalisés sur des tubes de cuivre de 9,52 mm de diamètre extérieur De. Ces tubes présentent les caractéristiques suivantes :

| Type de tube | H en mm | angle α | angle β | N | Type de nervure | Tf mm | L_{R}/L_{N} |
|---|---|---|---|---|---|---|---|
| E Fig.3 | 0,20 | 25 | 25 | 66 | Trapézoïdales | 0,30 | 2,3 |
| B | 0,20-0,17 | 40 | 16 | 74 | Triangulaires alternées | 0,30 | 1,88 |
| A | 0,20 | 50 | 18 | 60 | Triangulaires | 0,30 | 2,00 |
| C | 0,20 | 40 | 30 | 60 | Triangulaires | 0,30 | 1,94 |
| D | 0,20 | 15 | 20 | 72 | Doubles nervures croisées * | 0,30 | 3,66 |
| s | ------- | ------- | ------- | ----- | Tube lisse | 0,30 | ------- |

| | | | | | | | |
|---|---|---|---|---|---|---|---|
| * 72 nervures principales d'angle d'hélice β égal à + 20° entrecoupées de rainures secondaires inclinées d'un angle de - 20° par rapport à l'axe du tube, la profondeur des rainures étant sensiblement égale à la hauteur des nervures principales. | | | | | | | |

Un certain nombre d'autres essais ont été réalisés sur des tubes de cuivre de 8,0 mm de diamètre extérieur. Ces tubes présentent les caractéristiques suivantes :

| Type de tube | H en mm | angle α | angle β | N | Type de nervure | Tf mm | L_{R}/L_{N} |
|---|---|---|---|---|---|---|---|
| **E** Fig.2a | 0,20-0,16 | 21 | 18 | 46 | Trapézoïdales alternées | 0,26 | 2,5 |
| B | 0,18-0,16 | 40 | 18 | 64 | Triangulaires alternées | 0,26 | 2,38 |
| A | 0,18 | 40 | 18 | 50 | Triangulaires | 0,26 | 2,33 |
| S | ---------- | ------ | ------ | ---- | Tube lisse | 0,3 | - |

### II - Fabrication de batteries ou échangeurs :

On a fabriqué des batteries à ailettes selon la figure 8 à partir de ces tubes, en plaçant les tubes dans les collets des ailettes puis en plaquant le tube contre le rebord des collets par expansion du tube à l'aide d'un mandrin conique. Ces batteries forment un bloc de dimensions : 400 mm x 400 mm x 65 mm, avec une densité de 12 ailettes par 25,4 mm, la batterie comprenant 3 rangées de 16 tubes, et le fluide frigorigène étant le R22.

### III - Résultats obtenus :

Les figures 4 à 7, et 9 à 10 illustrent les différents résultats de l'invention.

### III-1 Résultats obtenus sur tubes :

A) Résultats obtenus en condensation avec fluide frigorigène R22 sur tubes de De égal à 9,52 mm :

| TUBES => Propriétés | E Fig. 3 | A | C | D | S |
|---|---|---|---|---|---|
| Poids g/m | 89 | 93,5 | 95 | 95 | 78 |
| Perte de charge dP** | 2500 +/-100 | - | 2400 +/-100 | 3000 +/-100 | |
| Facteur Cavallini | 3,94 | 2,72 | 3,53 | --- | 1 |
| Coefficient* d'échange Hi moyen | 6850 +/-50 | 4950 +/-50 | 6300 +/-50 | 6000 +/-50 | 2850 +/-50 |

| | | | | | |
|---|---|---|---|---|---|
| * Coefficient d'échange Hi en W/m².K pour un débit de fluide G égal à 350 Kg/m².s. Conditions de mesure : température de 30°C, longueur du tube de 6 m, et débit de fluide G égal à 350 kg/m².s ** en Pa/m mesurée pour un débit de fluide G égal à 350 kg/m².s | | | | | |

B) Résultats obtenus en évaporation avec fluide frigorigène R22 sur tubes de De égal à 8,0 mm :

| TUBES => Propriétés | E Fig. 2a | B | A | S |
|---|---|---|---|---|
| Poids g/ m | 66 | 68 | 66 | - |
| Perte de charge dP** | 6700 +/-100 | 8000 +/-100 | 7000 +/-100 | 5800 +/-100 |
| Facteur Cavallini | 3,13 | 3,02 | 2,68 | 1 |
| Coefficient* d'échange Hi moyen | 10500 +/-100 | 9500 +/-100 | 8500 +/-100 | 4500 +/-100 |

| | | | | |
|---|---|---|---|---|
| * Coefficient d'échange Hi en W/m².K pour un débit de fluide G égal à 200 Kg/m².s. Conditions de mesure : température de 0°C, longueur du tube de 3 m, flux de 10 à 12 kW/m².K, titre en vapeur allant de 0,2 à 0,9, et débit de fluide G égal à 200 kg/m².s ** en Pa/m mesurée pour un débit de fluide G égal à 200 kg/m².s | | | | |

C) Résultats obtenus en évaporation avec fluide frigorigène R407C sur tubes de De égal à 9,52 mm :

| TUBES => Propriétés | E Fig.3 | B |
|---|---|---|
| Poids g/m | 89 | 92,3 |
| Facteur de Cavallini | 3,94 | 3,3 |
| Perte de charge dP* | 600 +/-40 | 700 +/-40 |
| Coefficient* d'échange Hi local | 6000 +/-100 | 2500 +/-100 |
| Perte de charge dP** | 1200 +/-40 | 1200 +/-40 |
| Coefficient** d'échange Hi moyen | 11000 +/-100 | 3000 +/-100 |

| | | |
|---|---|---|
| Conditions des mesures : température de 5°C et flux de 12 kw/m².K. Voir figure 10. * Coefficient d'échange Hi en W/m².K et perte de charge dP en Pa/m prises à un débit de fluide G égal à 100 Kg/m².s et avec un titre moyen de vapeur de 0,6. ** Coefficient d'échange Hi en W/m².K et perte de charge dP en Pa/m prises à un débit de fluide G égal à 200 Kg/m².s et avec un titre moyen de vapeur de 0,3. | | |

### III - 2 Résultats obtenus sur batteries :

| BATTERIES Propriétés | E | B | A | s |
|---|---|---|---|---|
| | | | | |
| Puissance* Condensation (watt) Fig.6 | 5025 +/-150 | 4230 +/-127 | 4100 +/-164 | 4050 +/-121 |
| Puissance** Evaporation (watt) Fig.7 | 4650 +/-140 | 4350 +/-175 | 4200 +/-90 | 4050 +/-121 |

| | | | | |
|---|---|---|---|---|
| * pour une vitesse frontale de l'air prise égale à 2,8 m/s. ** pour une vitesse frontale de l'air prise égale à 1,5 m/s | | | | |

### IV - Conclusions :

Tous ces résultats montrent que les tubes et échangeurs ou batteries de tubes selon l'invention présentent des propriétés supérieures aux produits analogues de l'état de la technique, à la fois en évaporation et en condensation.
En conséquence, et de manière surprenante, les tubes selon l'invention ne constituent pas seulement un bon compromis de performances en évaporation et en condensation, mais présentent aussi, dans l'absolu, d'excellentes performances par rapport aux tubes de l'état de la technique utilisés en évaporation et ceux utilisés en condensation, ce qui est d'un grand intérêt en pratique.
En outre, en ce qui concerne le poids au mètre, les valeurs obtenues avec les tubes selon l'invention correspondent à un gain allant de 3,7 à 6,7 % par rapport aux tubes selon l'état de la technique, pris à même diamètre et à même épaisseur Tf , ce qui est considéré comme très important.
Enfin, les tubes selon l'invention de type E peuvent être fabriqués avantageusement par rainurage à haute cadence de tube de cuivre non rainuré lisse, typiquement à une vitesse de rainurage voisine de celle utilisée pour les tubes de type B, à savoir au moins 80 m/min.

### AVANTAGES DE L'INVENTION

L'invention présente de grands avantages.
En effet, d'une part, les tubes et batteries utilisés selon l'invention présentent des performances intrinsèques élevées.
D'autre part, ces performances sont élevées à la fois en évaporation et en condensation, ce qui permet l'utilisation d'un même tube pour ces deux applications.
En outre, les tubes sont d'un poids au mètre relativement faible, ce qui est très avantageux à la fois d'un point de vue pratique, et du point de vue économique avec un coût matière relativement bas.

Enfin, les tubes utilisés selon l'invention ne nécessitent pas de moyens de fabrication spécifiques. Ils peuvent être fabriqués avec les équipements standards et notamment avec les cadences de production habituelles.

### LISTE DES REPERES

| | |
|---|---|
| Tube rainuré | 1 |
| Nervure | 2 |
| Rainure | 3 |
| Rainure axiale | 30 |
| Batterie. | 4 |
| Ailette | 5 |

## Revendications

1. Utilisation d'un échangeur de chaleur en fonctionnement en mode réversible, en évaporation ou en condensation en utilisant un fluide frigorigène à changement de phase, ledit échangeur comprenant des tubes métalliques (1) rainurés, d'épaisseur T_{f} en fond de rainure, de diamètre extérieur De, les dits tubes étant rainurés intérieurement par N nervures hélicoïdales (2) d'angle d'apex α, de hauteur H, de largeur de base L_{N} et d'angle d'hélice β, deux nervures consécutives étant séparées par une rainure (3) typiquement à fond plat de largeur L_{R}, avec un pas P égal L_{R} + L_{N},
a) le diamètre extérieur De étant compris entre 4 et 20 mm,
b) le nombre N de nervures allant de 46 à 98, en fonction notamment du diamètre De,
c) la hauteur H des nervures allant de 0,18 mm à 0,40 mm, en fonction notamment du diamètre De,
d) l'angle d'apex α tel que 20° ≤ α < 28°,
e) l'angle d'hélice β allant de 18° à 35°,
de manière à obtenir simultanément un coefficient d'échange thermique élevé en évaporation et en condensation, une faible perte de charge et un tube le plus léger possible. f) ledit tube présentant un facteur de Cavalini au moins égal à 3,5.

2. Utilisation selon la revendication 1 dans laquelle lesdites nervures forment une succession de nervures de hauteur H1=H et de hauteur H2 = a.H1, avec a compris entre 0,6 et 0,9.

3. Utilisation selon une quelconque des revendications 1 à 2 dans laquelle ladite succession est une alternance de nervures de hauteur H1 et de nervures de hauteur H2 séparées par un fond de rainure typiquement plat.

4. Utilisation selon une quelconque des revendications 1 à 3 dans laquelle, lorsque De est inférieur ou égal à 9,55 mm, on a :
- H allant de 0,18 à 0,3 mm, et de préférence de 0,20 à 0,25 mm,
- et/ou N inférieur à 75, et allant de préférence de 64 à 70.

5. Utilisation selon une quelconque des revendications 1 à 3 dans laquelle, lorsque De est au moins égal à 9,55 mm, on a :
- H allant de 0,25 à 0,40 mm,
- N allant de 70 à 98.

6. Utilisation selon l'une des revendications 1 à 5 dans laquelle l'angle d'apex α va de 22° à 25°.

7. Utilisation selon une quelconque des revendications 1 à 6 dans laquelle l'angle d'hélice β va de 22° à 30°.

8. Utilisation selon une quelconque des revendications 1 à 7 dans laquelle l'angle d'hélice β va de 25° à 28°.

9. Utilisation selon une quelconque des revendications 1 à 8 dans laquelle lesdites nervures ont un profil de type "trapèze" avec une base et un sommet, ledit sommet comprenant une partie centrale sensiblement plate, et éventuellement en pente par rapport à ladite base.

10. Utilisation selon la revendication 9 dans laquelle le sommet de ladite nervure formant un petit côté du trapèze présente des bords arrondis.

11. Utilisation selon la revendication 10 dans laquelle ledit sommet arrondi ou lesdits bords arrondis présentent un rayon de courbure allant typiquement de 40 µm à 100 µm, et de préférence de 50 µm à 80 µm.

12. Utilisation selon une quelconque des revendications 1 à 11 dans laquelle la largeur L_{R} du fond plat de ladite rainure et la largeur L_{N} de la base de ladite nervure sont tels que L_{R} = b.L_{N} avec b allant de 1 à 2, et de préférence de 1,10 à 1,8.

13. Utilisation selon une quelconque des revendications 1 à 12 dans laquelle lesdites nervures et ledit fond plat desdites rainures se raccordent avec un rayon de courbure typiquement inférieur à 50 µm, et de préférence inférieur à 20 µm.

14. Utilisation selon l'une quelconque des revendications 1 à 13, dans laquelle le facteur de Cavallini est au moins égal à 4,0.

15. Utilisation selon une quelconque des revendications 1 à 14 dans laquelle les tubes comprennent en outre un rainurage axial créant dans lesdites nervures des encoches à profil typiquement triangulaire à sommet arrondi, ledit sommet présentant un angle y allant de 25 à 65°, ladite partie inférieure ou sommet est à une distance h du fond desdites rainures allant de 0 à 0,2 mm.

16. Utilisation selon une quelconque des revendications 1 à 15 dans laquelles les tubes sont en cuivre et alliages de cuivre, aluminium et alliages d'aluminium.

17. Utilisation selon une quelconque des revendications 1 à 16 dans laquelle les tubes ont été obtenus par rainurage de tubes, ou éventuellement, par rainurage à plat d'une bande métallique puis formation d'un tube soudé.

18. Utilisation selon une quelconque des revendications 1 à 17 pour climatiseurs réversibles et échangeurs multitubulaires comme refroidisseurs.

## Patentansprüche

1. Verwendung eines Wärmetauschers, in Betrieb im umschaltbaren Modus, durch Verdampfung oder durch Kondensation unter Verwendung eines Kühlmittels mit Phasenwechsel, wobei der Tauscher geschlitzte Metallrohre (1) umfasst, mit einer Dicke T_{f} am Schlitzgrund, mit einem Außendurchmesser De, wobei die Rohre innen durch N schraubenförmige Rippen (2) geschlitzt sind, mit einem Apex-Winkel α, mit einer Höhe H, mit einer Basisbreite L_{N} und mit einem Schrägungswinkel β, wobei zwei aufeinander folgende Rippen durch einen Schlitz (3), typischerweise mit einem flachen Boden mit der Breite L_{R}, mit einer Teilung P gleich L_{R} + L_{N}, getrennt sind.
a) wobei der Außendurchmesser De zwischen 4 und 20 mm liegt,
b) wobei die Anzahl N der Rippen von 46 bis 98 reicht, insbesondere je nach dem Durchmesser De,
c) wobei die Höhe H der Rippen von 0,18 mm bis 0,40 mm reicht, insbesondere je nach dem Durchmesser De,
d) mit einem Apex-Winkel α wie 20° ≤ α ≤ 28°,
e) wobei der Schrägungswinkel β von 18° bis 35° reicht,
f) wobei das Rohr einen Cavallini-Faktor von mindestens gleich 3,5 aufweis,
um gleichzeitig einen erhöhten thermischen Tauschkoeffizienten bei der Verdampfung und bei der Kondensation zu erhalten, einen geringen Druckverlust und ein möglichst leichtes Rohr.

2. Verwendung nach Anspruch 1, wobei die Rippen eine Aufeinanderfolge von Rippen mit der Höhe H1 = H und der Höhe H2 = a.H1 bilden, wobei a zwischen 0,6 und 0,9 liegt.

3. Verwendung nach einem der Ansprüche 1 bis 2, wobei die Aufeinanderfolge ein Wechsel zwischen Rippen mit der Höhe H1 und Rippen mit der Höhe H2 ist, die durch einen typischerweise flachen Schlitzgrund getrennt sind.

4. Verwendung nach einem der Ansprüche 1 bis 3 wobei, wenn De geringer oder gleich 9,55 mm ist, Folgendes vorliegt:
- H reicht von 0,18 bis 0,3 mm und vorzugsweise von 0,20 bis 0,25 mm,
- und/oder N ist geringer als 75 und reicht vorzugsweise von 64 bis 70.

5. Verwendung nach einem der Ansprüche 1 bis 3 wobei, wenn De mindestens gleich 9,55 mm ist, Folgendes vorliegt:
- H reicht von 0,25 bis 0,40 mm,
- N reicht von 70 bis 98.

6. Verwendung nach einem der Ansprüche 1 bis 5, wobei der Apex-Winkel α von 22° bis 25° reicht.

7. Verwendung nach einem der Ansprüche 1 bis 6, wobei der Schrägungswinkel β von 22° bis 30° reicht.

8. Verwendung nach einem der Ansprüche 1 bis 7, wobei der Schrägungswinkel β von 25° bis 28° reicht.

9. Verwendung nach einem der Ansprüche 1 bis 8, wobei die Rippen ein Profil vom Typ "Trapez" aufweisen, mit einer Basis und einem Scheitel, wobei der Scheitel einen im Wesentlichen flachen mittleren Teil umfasst, und eventuell mit Bezug auf die Basis geneigt ist.

10. Verwendung nach Anspruch 9, wobei der Scheitel der Rippe, der eine kleine Seite des Trapezes bildet, abgerundete Kanten aufweist.

11. Verwendung nach Anspruch 10, wobei der abgerundete Scheitel oder die abgerundeten Kanten einen Kurvenradius aufweisen, der typischerweise von 40 µm bis 100 µm reicht und vorzugsweise von 50 µm bis 80 µm.

12. Verwendung nach einem der Ansprüche 1 bis 11, wobei die Breite L_{R} des Schlitzgrunds und die Breite L_{N} der Basis der Rippe derart sind, dass L_{R} = b.L_{N}, wobei b von 1 bis 2 reicht, und vorzugsweise von 1,10 bis 1,8.

13. Verwendung nach einem der Ansprüche 1 bis 12, wobei die Rippen und der flache Boden der Schlitze sich mit einem Kurvenradius verbinden, der typischerweise geringer als 50 µm und vorzugsweise geringer als 20 µm ist.

14. Verwendung nach einem der Ansprüche 1 bis 13, wobei der Cavallini-Faktor mindestens gleich 4,0 ist.

15. Verwendung nach einem der Ansprüche 1 bis 14, wobei die Rohre außerdem axiale Schlitze aufweisen, die in den Rippen Kerben mit einem typischerweise dreieckigen Profil mit einem abgerundeten Scheitel bilden, wobei der Scheitel einen Winkel γ aufweist, der von 25 bis 65° reicht, wobei der untere Teil oder der Scheitel einen Abstand h vom Boden der Schlitze aufweist, der von 0 bis 0,2 mm reicht.

16. Verwendung nach einem der Ansprüche 1 bis 15, wobei die Rohre aus Kupfer und Kupferlegierungen, Aluminium und Aluminiumlegierungen sind.

17. Verwendung nach einem der Ansprüche 1 bis 16, wobei die Rohre durch Schlitzen von Rohren erhalten wurden oder eventuell durch ebenes Schlitzen eines Metallbandes, dann Bindung eines geschweißten Rohrs.

18. Verwendung nach einem der Ansprüche 1 bis 17 für umschaltbare Klimaanlagen und Mehrfachrohr-Tauscher als Kühlvorrichtungen.

## Claims

1. Use of a heat exchanger operating in reversible mode, in evaporation or in condensation using a phrase-change refrigeration fluid, said exchanger comprising grooved metal tubes (1), of thickness T_{f} at the bottom of the groove, with an outside diameter Dₑ, said tubes being grooved internally by N helical grooves (2) of apex angle α, height H, base width L_{N} and helix angle β, two consecutive ribs being separated by a groove (3) typically with a flat bottom of width L_{R}, with a pitch P equal to L_{R} + L_{N}.
a) the outside diameter Dₑ being between 4 and 20 mm,
b) the number N of ribs ranging from 46 to 98, depending in particular on the diameter Dₑ,
c) the height H of the ribs ranging from 0.18 mm to 0.40 mm, depending in particular on the diameter Dₑ,
d) the apex angle α such that 20° ≤ α < 28°,
e) the helix angle β ranging from 18° to 35°,
f) said tube having a Cavallini factor of at least 3.5,
so as to obtain simultaneously a high heat exchange coefficient in evaporation and condensation, a low pressure drop and a tube as lightweight as possible.

2. Use according to claim 1, in which said ribs form a succession of ribs of height H1 = H and height H2 = a.H1, with a between 0.6 and 0.9.

3. Use according to any one of claims 1 to 2, in which said succession is an alternation of ribs of height H1 and ribs of height H2 separated by a typically flat groove bottom.

4. Use according to any one of claims 1 to 3, in which, when Dₑ is less than or equal to 9.55 mm, this gives:
- H ranging 0.18 to 0.3 mm, and preferably 0.20 to 0.25 mm,
- and/or N less than 75, and preferably ranging from 64 to 70.

5. Use according to any one of claims 1 to 3, in which, when Dₑ is at least equal to 9.55 mm, this gives:
- H ranging from 0.25 to 0.40 mm,
- N ranging from 70 to 98.

6. Use according to one of claims 1 to 5, in which the angle α ranges from 22° to 25°.

7. Use according to any one of claims 1 to 6, in which the helix angle β ranges from 22° to 30°.

8. Use according to any one of claims 1 to 7, in which the helix angle β ranges from 25° to 28°.

9. Use according to any one of claims 1 to 8, in which said ribs have a profile of the "trapezium type with a base and vertex, said vertex comprising a substantially flat central part, and optionally a slope with respect to said base.

10. Use according to claim 9, in which the vertex of said rib forming a small side of the trapezium has rounded edges.

11. Use according to claim 10, in which said rounded vertex or said rounded edges have a radius of curvature ranging typically from 40 µm to 100 µm, and preferably 50 µm to 80 µm.

12. Use according to any one of claims 1 to 11, in which the width L_{R} of the flat bottom of said groove and the width L_{N} of the base of said rib are such that L_{R} = b.L_{N} with b ranging from 1 to 2, and preferably 1.10 to 1.8.

13. Use according to any one of claims 1 to 12, in which said ribs and said flat bottom of said grooves are connected with a radius of curvature typically less than 50 µm and preferable less than 20 µm.

14. Use according to any one of claims 1 to 13, in which the Cavallini factor is at least 4.0.

15. Use according to any one of claims 1 to 14, in which the tubes further comprise an axial grooving creating in said ribs recesses with a typically triangular profile with a rounded vertex, said vertex having an angle γ ranging from 25° to 65°, said bottom part or vertex is at a distance h from the bottom of said grooves ranging from 0 to 0.2 mm.

16. Use according to any one of claims 1 to 15, in which the tubes are made from copper and copper alloys, aluminium and aluminium alloys.

17. Use according to any one of claims 1 to 16, in which the tubes have typically been obtained by the grooving of tubes, or optionally by flat grooving of a metal strip and then formation of a welded tube.

18. Use according to any one of claims 1 to 17, for reversible hair conditioners and multi-tube exchangers as coolers.
